# FASCICULE DE BREVET EUROPEEN

(11) **EP 1 111 313 B1**
(45) Date de publication et mention de la délivrance du brevet: **09.03.2005**
(21) Numéro de dépôt: 00403435.1
(22) Date de dépôt: 07.12.2000
(51) Int. Cl.: F24F 13/08

(54) **Systèmes de fixation de lames**
Befestigungsvorrichtung für Jalousieblätter
Arrangement for mounting blades

(30) Priorité: 08.12.1999 FR 9915459
(43) Date de publication de la demande: 27.06.2001
(73) Titulaire: Autogyre, 91240 Saint-Michel-Sur-Orge (FR)
(72) Inventeur: Gamain, Claude, 92500 Rueil-Malmaison (FR)
(74) Mandataire: CAPRI

(56) Documents cités:
- EP-A- 0 770 832
- GB-A- 2 300 473
- US-A- 3 968 738

## Description

La présente invention concerne un système de fixation de lames permettant de monter côte à côte des lames de manière à réaliser une structure ajourée. Les lames sont fixées parallèlement les unes aux autres en formant un angle par rapport à la paroi sur laquelle elles sont installées. De telles lames sont notamment utilisées pour former des grilles de ventilation obturant une baie dans un mur ou encore pour réaliser des parements de murs d'immeubles. Dans le cas de grilles de ventilation, les lames sont maintenues à l'intérieur d'un cadre monté dans la baie alors que dans le cas d'un parement de mur, les lames sont mises en place sur le système de fixation et mises bout à bout pour recouvrir le mur.

Dans les deux cas, qu'il s'agisse de grilles ou de parements, les lames doivent être maintenues les unes par rapport aux autres pour former la structure ajourée. Dans l'art antérieur, on a jusqu'à présent utilisé des profils raidisseurs, souvent en aluminium, et des éléments de support à monter sur les profils raidisseurs. Une technique connue consiste à utiliser des profils raidisseurs dans lesquels des encoches de fixation sont usinées pour la fixation des éléments de support. Par conséquent, chaque élément de support a un emplacement bien déterminé sur le profil raidisseur.

Le document GB-2 300 473 décrit un système comprenant un profilé raidisseur avec un rail, des éléments de support engagés de manière coulissante dans le rail du profilé raidisseur et des lames fixées sur les éléments de support.

Le maintien coulissant dans le rail du profilé est assuré par une partie de patin qui est en prise dans le rail. Cette partie sert donc de moyens de retenue de l'élément de support dans le rail du profilé.

Le préambule de la revendication 1 est d'ailleurs basé sur ce document.

Dans le système du document GB-2 300 473, la partie de patin fait directement partie intégrante de l'élément de support. En effet, la partie de patin forme une sorte de semelle de section trapézoïdale à partir de laquelle s'étendent les autres brides de l'élément de support. Il est donc tout à fait impossible de séparer la partie de patin du restant de l'élément de support.

Du fait que les éléments de support des documents (GB-2 300 473) sont monoblocs, il est obligatoire de les insérer dans le rail du profilé à partir d'une de ses extrémités. Or, quand ce rail est très long (plusieurs mètres) ce qui est le cas dans les parements de mur, l'opération d'introduction des éléments de support dans les rails peut être laborieuse, voire périlleuse.

Un autre document EP-0 770 832 décrit un type de grille totalement différent, puisque les lames sont insérées dans le rail formé par le profilé. Cependant, comme dans le document précédent, la partie des moyens de support de lames qui sont insérés dans le rail font partie intégrante des moyens de support.

La présente invention a pour but de remédier aux inconvénients précités de l'art antérieur en définissant un système de fixation plus souple avec lequel les éléments de support peuvent être facilement et rapidement mis en place dans le profil raidisseur.

Pour ce faire, la présente invention prévoit un système de fixation de lames comprenant les caractéristiques exposées dans la revendication 1. La partie caractérisante de la revendication 1 stipule que les éléments de support sont pourvus de moyens de réception adaptés à recevoir les organes de retenue. Ceci implique directement que les organes de retenue ne font pas partie intégrante des éléments de support, mais au contraire, ils constituent des éléments séparés rapportés dans les moyens de réception formés par les éléments de support. En d'autre terme, les organes de retenue sont montés sur les éléments de support au niveau de moyens de réception adéquats. Cette caractéristique permet le mode de réalisation définie dans une revendication dépendante, à savoir que les éléments de support peuvent être insérés dans le rail sans les organes de retenue qui peuvent être montés ultérieurement sur les éléments de support déjà engagés dans le rail. Cela permet d'insérer les éléments de support dans le rail directement à travers l'ouverture longitudinale et non pas à partir d'une des extrémités du rail. Cette possibilité de montage des éléments de support dans le rail est rendue possible du fait que les organes de retenue sont des pièces séparées des éléments de support.

Les éléments de support sont montés coulissants dans le rail. Ceci confère au système de fixation une très grande souplesse qui permet de faciliter et d'accélérer la pose de telles lames. Par exemple, dans le cas d'un mur à recouvrir afin de réaliser un parement, si la base du mur n'est pas parfaitement au niveau, c'est-à-dire horizontale, il suffit de fixer les éléments raidisseurs contre ce mur avec l'extrémité inférieure des raidisseurs en contact du sol qui n'est pas au niveau, puis de régler la première rangée d'éléments de support au niveau. Cette première rangée d'éléments de support au niveau servira de base pour les autres éléments de support qui seront engagés en contact de cette première rangée. On voit donc qu'il n'est pas nécessaire de régler la position des éléments raidisseurs étant donné que les éléments de support peuvent être fixés à n'importe quel endroit de leur longueur.

Selon un mode de réalisation avantageux, le rail longitudinal forme deux gorges latérales longitudinales ouvertes l'une vers l'autre. Avantageusement, les organes de retenue consistent en des tiges dont les extrémités sont respectivement engagées dans les gorges latérales.

Selon une autre caractéristique intéressante, les éléments de support comprennent plusieurs logements aptes à recevoir une tige comme susmentionné. Au moins un logement est conçu de manière à permettre la réception d'une tige par introduction latérale sur la longueur du logement, permettant ainsi la mise en place de la tige alors que l'élément de support est déjà engagé dans le rail longitudinal de l'élément raidisseur. D'autre part, au moins un logement est conçu de manière à permettre la réception d'une tige par introduction coulissante depuis une extrémité ouverte du logement, de sorte que l'élément de support ne peut être engagé dans le rail longitudinal de l'élément raidisseur que par une extrémité de celui-ci.

La présente invention a également pour objet une grille ainsi qu'un parement de mur mettant en oeuvre un tel système de fixation de lames.

L'invention sera maintenant plus amplement décrite en référence aux dessins joints donnant à titre d'exemple non-limitatif un mode de réalisation de la présente invention. Sur les figures :
- la figure 1 est une vue en section transversale verticale à travers un système de fixation selon l'invention,
- la figure 2 est une vue en section transversale verticale du système de fixation de la figure 1 selon un plan de coupe perpendiculaire à celui de la figure 1,
- la figure 3 est une vue agrandie en coupe transversale verticale à travers un élément de support selon l'invention.

Le système de fixation de lames selon la présente invention comprend, outre les lames, deux types de pièces constitutives, à savoir un élément raidisseur 1 et des éléments de support 2. Tous les éléments de support 2 peuvent être identiques et coopèrent avec l'élément raidisseur 1 de la même manière. Les éléments de support 2 comprennent des moyens de fixation pour des lames 3. Chaque élément de support 2 reçoit une lame 3. En résumé, les éléments de support 2 sont solidaires de l'élément raidisseur 1 et supportent les lames 3.

Les éléments raidisseurs 1 peuvent se présenter sous la forme d'un profilé en aluminium. Le profilé en aluminium présente une configuration longitudinale telle une barre. Comme plus visible sur la figure 1, le profil raidisseur 1 comprend une base 11 destinée à venir en appui contre une surface, par exemple un mur lorsqu'il s'agit d'un parement de façade. Dans le cas d'une grille, cette base 11 ne vient en contact d'aucune ventilation. Au-delà de cette base 11, le profil raidisseur 1 forme deux branches symétriques 12 et 13 définissant entre elles un rail ou canal longitudinal 14. Selon l'invention, les éléments de support 2 sont engagés à l'intérieur de ce rail longitudinal 14 dans lequel ils peuvent librement coulisser. A chacune de leurs extrémités, les branches 12 et 13 forment des brides 15 et 16 définissant deux gorges latérales longitudinales 17 et 18 dont les ouvertures se font face. Ces gorges latérales 17 et 18 sont destinées à recevoir des organes de retenue 27 solidaires des éléments de support 2. Ainsi, les éléments de support 2 ne peuvent plus être désengagés du rail 14 par une simple traction sur l'élément de support 2 hors du canal 14.

En se référant à la figure 1, on voit que les éléments de support 2 comprennent une base 21 destinée à reposer à l'intérieur du rail 14. A partir de cette base 21 s'étendent plusieurs appendices vers le haut, notamment des appendices de fixation 22, 23 et 24 qui coopèrent avec une lame 3 de manière à la maintenir fixement sur l'élément de support, comme on peut le voir sur la figure 2. Plus précisément, l'élément de support forme un crochet 22, un point d'appui 24 et une jambe 23 qui définissent ensemble ainsi trois points d'appui suffisants pour maintenir fixement la lame. On peut notamment voir sur la figure 2 que les lames présentent sensiblement la forme d'un S avec une partie de base 31 qui coopère à la fois avec le crochet 22 et le point d'appui 24, une partie médiane inclinée 32 et une partie terminale recourbée 33. Au niveau de la partie médiane 32, la lame forme un ergot d'encliquetage 34 destiné à coopérer avec la jambe 23 de l'élément de support 2.

Selon l'invention, les éléments de support 2 forment également un ou plusieurs logements destinés à recevoir des organes de retenue 27 réalisés sous la forme de tiges, comme on peut le voir plus précisément sur la figure 1. Ces tiges s'étendent à travers les logements 25 ou 26 et pénètrent avec leurs extrémités respectives 271 à l'intérieur des gorges latérales 17 et 18 formées par le profil récepteur 1 comme on peut le voir sur la figure 1. Ainsi, les éléments de support 2 sont solidaires du profil raidisseur 1 tout en pouvant coulisser à l'intérieur du rail 14. On voit plus précisément sur la figure 3 que chaque élément de support 2 est pourvu de plusieurs logements 25 et 26 pour recevoir une tige 27. On peut remarquer deux types de logements à savoir les logements 25 dans lesquels la tige 27 doit être engagée par un bout et les logements 26 dans lesquels la tige peut être introduite sur la longueur du logement sans être introduite par un bout. Une tige engagée dans un logement 25 ne permet pas d'engager l'organe de support 2 dans le rail 14 étant donné que les extrémités 271 de la tige empêchent l'insertion à l'intérieur des gorges 17 et 18. Dans ce cas, il est nécessaire d'engager l'élément de support dans le rail 14 par une des extrémités du profil raidisseur 1. Il en est tout autrement avec les logements 26 qui sont ouverts sur leur longueur, ce qui permet une introduction ultérieure de la tige. En effet, il est alors possible d'engager un élément de support à l'intérieur du rail 14 et de loger ensuite une tige à l'intérieur d'un des deux logements ou les deux logements 26 en introduisant la tige de biais et en engageant ses extrémités dans les gorges 17 et 18 pour venir finalement la loger à l'intérieur d'un des logements 26 par un déplacement translatif dans la direction longitudinale du profil raidisseur.

Un tel système de fixation de lames présente plusieurs avantages. Premièrement, le profil raidisseur 1 ne nécessite pas un usinage ultérieur et peut par conséquent être utilisé tel quel. Il suffit de le couper à la longueur voulue. Deuxièmement, les divers éléments de support 2 peuvent être positionnés en n'importe quel endroit de la longueur du profil récepteur 1, ce qui donne une grande souplesse d'utilisation. Enfin, grâce à l'utilisation de tiges de retenue indépendantes et séparées des éléments de support que l'on peut mettre en place une fois que les éléments de support sont déjà introduits à l'intérieur du rail 14, il est facile de monter le système de fixation.

## Revendications

1. Système de fixation de lames (3) comprenant :
- au moins un élément raidisseur (1) disposé transversalement aux lames (3), et
- plusieurs éléments de support (2) solidaires de l'élément raidisseur (1) et comportant des moyens de fixation (22,23,24) pour les lames (3),
l'élément raidisseur (1) formant un rail longitudinal (14) dans lequel les éléments de support (2) sont engagés, les éléments de support étant pourvus de moyens de retenue engagés dans le rail de manière à maintenir les éléments de support dans le rail de manière coulissante, **caractérisé en ce que** les éléments de support (2) sont pourvus de moyens de réception (17,18) adaptés à recevoir les organes de retenue (27).

2. Système de fixation selon la revendication 1, dans lequel le rail longitudinal (14) forme deux gorges latérales longitudinales (17, 18) ouvertes l'une vers l'autre.

3. Système de fixation de lames selon la revendication 2, dans lequel les organes de retenue consistent en des tiges (27) dont les extrémités (271) sont respectivement engagées dans les gorges latérales (17,18) formées par ledit rail.

4. Système de fixation de lames selon la revendication 3, dans lequel les moyens de réception comprennent plusieurs logements (25,26) aptes à recevoir chacun une tige (27).

5. Système de fixation de lames selon la revendication 4, dans lequel au moins un logement (26) est conçu de manière à permettre la réception d'une tige par introduction latérale sur la longueur du logement, permettent ainsi la mise en place de la tige alors que l'élément de support est déjà engagé dans le rail longitudinal de l'élément raidisseur.

6. Système de fixation de lames selon la revendication 4, dans lequel au moins un logement (25) est conçu de manière à permettre la réception d'une tige par introduction coulissante depuis une extrémité ouverte du logement, de sorte que l'élément de support ne peut être engagé dans le rail longitudinal de l'élément raidisseur que par une extrémité de celui-ci.

7. Grille de ventilation pour obturer une baie dans un mur comprenant un système de fixation de lame selon l'une quelconque des revendications précédentes.

8. Parement de mur comprenant un système de fixation de lame selon l'une quelconque des revendications 1 à 6.

## Patentansprüche

1. Lamellenbefestigungssystem (3), aufweisend:
- zumindest ein quer zu den Lamellen (3) angeordnetes Verstärkungselement (1), und
- mehrere Tragelemente (2), die mit dem Verstärkungselement (1) fest verbunden sind und Befestigungsmittel (22, 23, 24) für die Lamellen (3) umfassen,
wobei das Verstärkungselement (1) eine Längsschiene (14) bildet, in welche die Tragelemente (2) eingreifen, wobei die Tragelemente mit Rückhaltemitteln versehen sind, die derart in die Schiene eingreifen, dass die Tragelemente in der Schiene gleitend gehalten sind, **dadurch gekennzeichnet, dass** die Tragelemente (2) mit Aufnahmemitteln (17, 18) versehen sind, die dazu ausgelegt sind, die Rückhalteorgane (27) aufzunehmen.

2. Befestigungssystem nach Anspruch 1, wobei die Längsschiene (14) zwei laterale Längsrillen (17, 18) bildet, die aufeinander zuweisend offen stehen.

3. Befestigungssystem nach Anspruch 2, wobei die Rückhalteorgane aus Stangen (27) bestehen, deren Enden (271) jeweils in die Lateralrillen (17, 18) eingreifen, die durch die Schiene gebildet sind.

4. Befestigungssystem nach Anspruch 3, wobei die Aufnahmemittel mehrere Lager (25, 26) umfassen, die dazu ausgelegt sind, jeweils eine Stange (27) aufzunehmen.

5. Befestigungssystem nach Anspruch 4, wobei zumindest ein Lager (26) derart ausgebildet ist, dass es eine Stange durch laterale Einführung über die Länge des Lagers aufnehmen kann, wodurch die Stange positionierbar ist, wenn das Tragelement bereits in die Längsschiene des Verstärkungselements in Eingriff gebracht ist.

6. Befestigungssystem nach Anspruch 4, wobei zumindest ein Lager (25) derart ausgebildet ist, dass es eine Stange durch Gleiteinführung ausgehend von einem offenen Ende des Lagers aufnehmen kann, so dass das Tragelement in die Längsschiene des Verstärkungselements nur über ein Ende in Eingriff bringbar ist.

7. Lüftungsgitter zum Verschließen einer Ausbuchtung in einer Mauer, aufweisend ein Lamellenbefestigungssystem nach einem der vorangehenden Ansprüche.

8. Mauerverkleidung, aufweisend ein Lamellenbefestigungssystem nach einem der Ansprüche 1 bis 6.

## Claims

1. A system for fixing blades (3), the system comprising:
· at least one stiffener element (1) disposed transversely relative to the blades (3); and
· a plurality of support elements (2) secured to the stiffener element (1) and including fastener means (22, 23, 24) for fastening the blades (3),
the stiffener element (1) forming a longitudinal rail (14) in which the support elements (2) are engaged, the support elements being provided with retaining means engaged in the rail in such a manner as to hold the support elements slidably in the rail, the system being **characterized in that** the support elements (2) are provided with receiver means (17, 18) suitable for receiving the retaining members (27).

2. A fixing system according to claim 1, in which the longitudinal rail (14) forms two longitudinal side grooves (17, 19) that are open towards each other.

3. A blade-fixing system according to claim 2, in which the retaining members consist of rods (27) whose ends (271) are engaged respectively in the side grooves (17, 18) formed by said rail.

4. A blade-fixing system according to claim 3, in which the receiver means include a plurality of housings (25, 26), each suitable for receiving a respective rod (27).

5. A blade-fixing system according to claim 4, in which at least one housing (26) is designed in such a manner as to enable a rod to be received by being inserted laterally over the length of the housing, thus enabling the rod to be put into place while the support element is already engaged in the longitudinal rail of the stiffener element.

6. A blade-fixing system according to claim 4, in which at least one housing (25) is designed in such a manner as to enable a rod to be received by being inserted by sliding from an open end of the housing, such that the support element can be engaged in the longitudinal rail of the stiffener element only via one end thereof.

7. A ventilation grid for closing an opening in a wall and including a blade-fixing system according to any preceding claim.

8. A wall facing including a blade-fixing system according to any one of claims 1 to 6.
